# EUROPÄISCHE PATENTSCHRIFT

(11) **EP 0 014 332 B1**
(45) Veröffentlichungstag und Bekanntmachung des Hinweises auf die Patenterteilung: **22.09.1982**
(21) Anmeldenummer: 80100145.4
(22) Anmeldetag: 12.01.1980
(51) Int. Cl.: F24C 15/20

(54) **Dunstabzugshaube zur Anordnung über Küchenherden**
Smoke extraction hood for kitchen ranges
Hotte d'évacuation de fumée pour fourneaux de cuisine

(30) Priorität: 30.01.1979 DE 2903382
(43) Veröffentlichungstag der Anmeldung: 20.08.1980
(73) Patentinhaber: Bosch-Siemens Hausgeräte GmbH, 81669 München (DE)
(72) Erfinder: Hammer, Johann, D-7518 Bretten (DE); Krüger, Werner, D-7517 Eppingen (DE)
(74) Vertreter: Seemüller, Walter

## Beschreibung

Die Erfindung betrifft eine Dunstabzugshaube zur Anordnung über Küchenherden oder dgl., vorzugsweise zwischen oder in Oberschränken von Küchenmöbeln, bestehend aus einem Gehäuse und einem die anfallenden Kochwrasen absaugenden und fördernden Gebläse sowie mit einem vor der Ansaugseite angeordneten Fett- und Geruchsfilter.

Eine Dunstabzugshaube dieser Art ist aus der DE-B 2206904 bekannt. Diese Dunstabzugshaube ist in einem oberhalb des Kochfeldes gehalterten Wandschrank einer Einbauküche untergebracht und wird bei Gebrauch teilweise aus dem Wandschrank herausgezogen. Auf Grund der Konstruktiven Ausbildung ist diese Dunstabzugshaube aber nur zum Einbau in einem Wandschrank geeignet und kann als freihängende Dunstabzugshaube nicht verwendet werden.

Der Erfindung liegt die Aufgabe zugrunde, eine Dunstabzugshaube der eingangs genannten Art mit einfachen konstruktiven Mitteln so zu ver- bessern, daß ein fugenloser Einbau in jedem beliebigen Wandschrank eines Küchenmöbels möglich ist und ein sauberer Abschluß zum aufnehmenden Wandschrank erreicht wird, so daß evtl. vorhandene Toleranzen im Innenmaß der Wandschränke ausgeglichen sind.

Die erfindungsgemäße Lösung dieser Aufgabe ist den Patentansprüchen zu entnehmen.

Die mit der Erfindung erreichten VorteiJe sind im wesentlichen darin zu sehen, daß die Dunstabzugshaube in oder zwischen Wandschränke verschiedener Küchenmöbelhersteller passend eingebaut werden kann. Dadurch ergibt sich für Hersteller und Händler eine einfache Lagerhaltung. Ein weiterer Vorteil ist der einfache Einbau der Dunstabzugshaube in den Wandschrank.

Ein Ausführungsbeispiel der Erfindung ist in der Zeichnung dargestellt und wird an Hand dieser nachfolgend näher beschrieben. Es zeigen
Figur 1 eine Dunstabzugshaube in geschnittener Darstellung,
Figur 2 einen vergrößerten Ausschnitt X aus dieser Haube,
Figur3 diese Haube im Schnitt III-III gemäß Figur 1, jedoch ohne Gehäuse 1 und
Figur4 eine vergrößerte Ansicht im Schnitt IV-IV gemäß Figur 3.

Im Gehäuse 1 einer Dunstanzugshaube 2 ist ein die anfallenden Kochwrasen absaugendes und förderndes Gebläse3 untergebracht, dem ein übliches Fett- und Geruchsfilter4 vorgeschaltet ist. Die Dunstabzugshaube 2 ist im dargestellten Ausführungsbeispiel in einem nach unten offenen Wandschrank 10 eines Einbauküchenmöbels untergebracht bzw. eingebaut, wobei zwischen dem Gehäuse 1 der Dunstabzugshaube und den benachbarten Seitenwandungen 10' des Wandschrankes 10 ein Abstandsspalt 11, 11' vorhanden ist, der bei den einzelnen Wandschränken infolge vorhandener Toleranzen der Hersteller unterschiedlich breit ausfallen kann. Zum Einbauen bzw. Halten der Dunstabzugshaube 2 im Wandschrank 10 sind im vorderen und unteren Bereich an der Innenseite von dessen Seitenwandungen 10' in Tiefenbzw. Höhenrichtung des Wandschrankes 10 verlaufende winkelartige Halteschienen mittels üblicher Holzschrauben 6 so befestigt, daß der eine Schenkel 5' der Halteschiene 5 senkrecht zur Innenseite der Seitenwandung 10' verläuft bzw. steht. Der senkrecht von der Innenseite der Wandschrank-Seitenwandung 10' abstehende Schenkel 5' der Halteschiene 5 ist mit einer in Längsrichtung der Halteschiene verlaufenden Umbiegung 7 versehen, so daß der Schenkel 5' einen etwa Z-förmigen Querschnitt erhält. Mit den beiden seitlich angebrachten Winkel-Halteschienen 5 ist das Gehäuse 1 der Dunstabzugshaube 2 verspannt. Zu diesem Zweck sind die beiden Seitenwandungen 2' des Gehäuses 2 im vorderen und unteren Bereich mit je einer nach außen hin gerichteten Befestigungsschiene 8 ausgebildet, die im rechten Winkel zur Seitenwandung 2' steht und selbst ein Teil der Seitenwandung ist. Die Befestigungsschiene 8 läuft am Ende mit einem Umbug 9 aus und ist mit mindestens zwei hintereinander liegenden Langlöchern 12 versehen. Mit Hilfe der beiden seitlichen Befestigungsschienen 8 ist das Gehäuse 1 der Dunstabzugshaube 2 mit dem umgebogenen Teil des Halteschienen- Schenkels 5' durch Schrauben 17 unter Zwischenlage eines Druckkörpers 17' verspannt. Die seitliche Befestigungsschiene 8 überdeckt dabei in vorteilhafter Weise jeweils die Halteschiene 5. Durch die Langlöcher 12 können Toleranzen gegenüber dem Gehäuse der Dunstabzugshaube 2 und dem Wandschrank 10 ausgeglichen werden. Der Umbug 9 am Ende der Befestigungsschiene 8 ist in der Höhe der Umbiegung 7 im Schenkel 5' der Halteschiene 5 angepaßt und liegt mit dieser in einer Ebene. Dadurch und in Verbindung mit dem Überdecken der Halteschiene 5 durch die Befestigungsschiene 8 ergibt sich gegenüber der Halteschiene von unten her gesehen ein sauberer abgerundeter Kantenabschluß.

An den beiden Seitenwandungen 2' des DunstabzugshaubenGehäuses 1 ist im oberen Bereich weiterhin je ein Tiefenrichtung verlaufendes Tragblech 16 so befestigt, daß es mit der Deckwandung 2" des Gehäuses 1 eine Horizontale bildet. Dem Trageblech 16 gegenüberliegend ist an der Seitenwandung 10' des Wandschrankes 10 eine parallel dazu verlaufende rechtwinklige Einschubschiene 13 mittels Schrauben 14 angeschraubt. Diese Einschubschiene ist dabei im Wandschrank 10 zweckmäßig mittels dort angebrachter Abstandshalter 15 mit Abstand zur Deckwandung 10" fixiert. Mittels der am Gehäuse 1 der Dunstabzugshaube 2 links und rechts im oberen Bereich angebrachten Tragebleche 16 wird die Dunstabzugshaube 2 zum Zwecke einer leichten Montage auf die rechtwinkligen seitlichen Einschubschienen 13 im Wandschrank 10 gesetzt und in das Innere des Wandschrankes eingeschoben. Nach Verschrauben der seitlichen Befestigungsschiene 8 mit der Halteschiene ist die in den Wandschrank 10 . eingeschobene Dunstabzugshaube 2 in ihrer Einbaustellung gesichert. Der sich in Höhenrichtung des Wandschrankes 10 zu beiden Seiten erstreckende Abstandsspalt 11 bzw. 11' zwischen Dunstabzugshaube 2 und Schrankwandung 10' wird durch die Halteschiene 5 abgedeckt.

## Patentansprüche

1. Dunstabzugshaube (2) zur Anordnung über Küchenherden oder dgl., zwischen oder in Oberschränken von Küchenmöbeln, bestehend aus einem Gehäuse (1) und einem die anfallenden Kochwrasen absaugenden und fördernden Gebläse (3) sowie mit einem vor der Ansaugseite angeordneten Fett- und Geruchsfilter (4), dadurch gekennzeichnet, daß das Gehäuse (2) einerseits auf seitlich an den Schrankwandungen (10') befestigten Einschubschienen (13) mittels seitlicher Tragebleche (16) geführt und andererseits mittels seitlich abstehender Befestigungsschienen (8) mit an der Schrankwandung (10') befestigten Winkel-Halteschienen (5) verspannt ist, wobei die Befestigungsschienen (8) die Halteschienen (5) teilweise überdecken.

2. Dunstabzugshaube nach Anspruch 1, dadurch gekennzeichnet, daß die Befestigungsschienen (8) im rechten Winkel zur Seitenwandung (2') des Gehäuses (2) stehen und Teil dieses Gehäuses sind.

3. Dunstabzugshaube nach Anspruch 1 oder 2, dadurch gekennzeichnet, daß die Befestigungsschienen (8) Langlöcher (12) aufweisen und am freien Ende mit einem Umbug (9) versehen sind.

4. Dunstabzugshaube nach Anspruch 1, dadurch gekennzeichnet, daß die . Winkel-Halteschienen (5) im abstehenden Schenkel (5') durch die Umbiegung (7) in einen etwa Z-förmigen Querschnitt gebracht sind.

5. Dunstabzugshaube nach Anspruch 3 oder 4, dadurch gekennzeichnet, daß der Umbug (9) in der Höhe der Umbiegung (7) angepaßt und parallel zu dieser geführt ist.

6. Dunstabzugshaube nach Anspruch 1, dadurch gekennzeichnet, daß zur Fixierung der Einschubschienen (13) Abstandshalter (15) vorgesehen sind.

## Claims

1. A fume extract hood (2) for arrangement above cookers or the like, between or in upper cupboards of kitchen furniture, consisting of a housing (1) and a blower (3), which draws off and conveys the cooking fumes produced, together with a grease and smell filter (4) disposed in front of the suction side, characterised in that the housing (2) on the one hand is guided by means of lateral supports (16) on slide-in rails (13) secured laterally to the cupboard walls (10') and on the other hand is braced by means of laterally projecting securing rails (8) against angular holding rails (5) secured to the cupboard walls (10'), the securing rails (8) partially overlapping the .holding rails (5).

2. A fume extract hood as claimed in Claim 1, characterised in that the securing rails (8) are at right angles to the side walls (2') of the housing (2) and are part of this housing.

3. A fume extract hood as claimed in Claim 1 or 2, characterised in that the securing rails (8) comprise slots (12) and are provided with a bent over portion (9) at the free end.

4. A fume extract hood as claimed in Claim 1, characterised in that the angular holding rails (5) are formed into an approximately Z-shaped cross- section by a bending (7) in the projecting flange (5').

5. A fume extract hood as claimed in Claim 3 or 4, characterised in that the bent over portion (9) is matched to the height of the bending (7) and extends parallel thereto.

6. A fume extract hood as claimed in Claim 1, characterised in that spacers (15) are provided to locate the slide-in rails (13).

## Revendications

1. Hotte d'évacuation de buées (2) destinée à être montée au-dessus de cuisinières ou analogue et entre ou dans des éléments de cuisine, cette hotte étant constituée par une enceinte (1) et un ventilateur (3) aspirant et évacuant les buées produites lors de la cuisson ainsi que par un filtre (4) désodorisant et retenant les substances grasses et qui est disposé en amont du côté d'aspiration, caractérisée en ce que l'enveloppe (2) est guidée, d'une part, par des tôles de support latérales (16) sur des glissières (13) fixées latéralement aux parois (10') de l'armoire, et est maintenue serrée, d'autre part, au moyen de rails de fixation (8) faisant saillie latéralement, sur des fers corniers (5) fixés sur la paroi (10') de l'armoire, les rails de fixation (8) recouvrant partiellement les fers corniers (5).

2. Hotte suivant la revendication 1, caractérisée en ce que les rails de fixation (8) forment un angle droit avec la paroi latérale (2') de l'enveloppe (2) et font partie de cette enveloppe.

3. Hotte suivant l'une des revendications 1 ou 2, caractérisée en ce que les rails de fixation (8) présentent des trous oblongs (12) et une partie recourbée (9) au niveau de leur extrémité libre.

4. Hotte suivant la revendication 1, caractérisée en ce que l'aile en saillie (5') des fers corniers (5) présente une section sensiblement en forme de Z grâce à la partie recourbée (7).

5. Hotte suivant l'une des revendications 3 ou 4, caractérisée en ce que la partie recourbée (9) s'étend parallèlement à la partie recourbée (7) et présente la même hauteur que cette dernière.

6. Hotte suivant la revendication 1, caractérisée en ce que des éléments d'écartement (15) sont prévus pour la fixation des glissières (13).
